# FASCICULE DE BREVET EUROPEEN

(11) **EP 2 151 227 B1**
(45) Date de publication et mention de la délivrance du brevet: **13.08.2014**
(21) Numéro de dépôt: 09305619.0
(22) Date de dépôt: 30.06.2009
(51) Int. Cl.: A61H 23/02, A61H 19/00

(54) **Tête de massage et appareil de massage mettant en oeuvre une telle tête**
Massagekopf und Massagegerät, bei dem dieser Kopf zum Einsatz kommt
Massage head and massage device using such a head

(30) Priorité: 08.08.2008 FR 0855487
(43) Date de publication de la demande: 10.02.2010
(73) Titulaire: LPG SYSTEMS, 26000 Valence (FR)
(72) Inventeur: Fuster, Arnaud, 26760, Beaumont les Valence (FR)
(74) Mandataire: Vuillermoz, Bruno

(56) Documents cités:
- DE-C- 393 167
- DE-C1- 4 223 516
- FR-A- 1 420 499
- US-B1- 6 251 089

## Description

### DOMAINE DE L'INVENTION

La présente invention concerne en premier lieu une tête de massage, destinée à la mobilisation du tissu cutané. Elle concerne ensuite un appareil de massage mettant en oeuvre une telle tête.

L'objectif visé par l'invention est la réalisation de manière simple et efficace des opérations de massage et ce aussi bien sur des êtres humains que sur des animaux.

### ETAT ANTERIEUR DE LA TECHNIQUE

On connaît différentes techniques de massage, généralement fonction des traitements à réaliser. De manière générale, elles visent à exercer sur le patient des contraintes faisant appel à des phénomènes de pression et/ou de déplacement et/ou de pincement notamment du tissu cutané.

Afin de faciliter l'action du masseur, on a proposé un grand nombre de dispositifs. Parmi ceux-ci on a tout d'abord proposé la mise en oeuvre d'appareils faisant appel à une simple action mécanique, par exemple au moyen d'ensembles comportant des billes ou boules montées sur un boîtier support, permettant le cas échéant de distribuer ou d'appliquer de manière concomitante un produit de traitement de type crème ou gel, tel que par exemple décrit dans le document FR-A-1 225 094.

On a également proposé d'associer à ce traitement mécanique un traitement d'aspiration de la peau du patient. A cet effet, les appareils de massage en question mettent en oeuvre une tête de traitement reliée à un circuit d'aspiration, ladite tête de traitement étant constituée par un boîtier définissant une chambre interne à l'intérieur de laquelle débouche le circuit d'aspiration. Lorsque la tête de massage est appliquée contre le corps du patient, et en raison de l'aspiration générée par le circuit d'aspiration, il se forme un pli cutané à l'intérieur de la chambre interne, pli cutané qui s'appui contre le bord périphérique de ladite chambre interne.

L'action mécanique quant à elle peut être exercée par des rouleaux, ou des billes qui permettent d'exercer concomitamment à l'aspiration sur le corps du patient une action de pression et/ou de déplacement et/ou de friction, notamment par vibration.

Les solutions proposées dans ce contexte conduisent à des ensembles complexes, délicats à mettre en oeuvre et qui ne donnent pas entière satisfaction sur le plan des résultats.

Il a également été proposé des appareils de massage susceptibles de reproduire de manière simple les massages de type palper/rouler, c'est-à-dire consistant à exercer sur le patient une action continue, provoquant non seulement un pincement localisé du tissu cutané, mais également un déplacement progressif de la zone pincée de manière à provoquer un roulage dudit pli cutané et ce tout en exerçant une pression (voir par exemple EP-A-224 422).

Ainsi, de tels appareils comportent un boîtier actionnable manuellement à l'intérieur duquel sont montés deux rouleaux parallèles, montés libres en rotation ou entraînés positivement en rotation à l'intérieur du boîtier. Ces rouleaux peuvent être montés sur le boîtier à entraxe fixe, ou au contraire sont susceptibles de pouvoir s'écarter et se rapprocher automatiquement l'un de l'autre lors de l'opération de massage, ledit boîtier étant lui-même relié à des moyens d'aspiration permettant de créer une dépression entre lesdits rouleaux lorsque la tête munie de ces différents éléments est appliquée contre le corps du patient, de façon à former un pli cutané en appui contre les surfaces des rouleaux.

Dans le document EP 0 917 452, on a proposé de remplacer les rouleaux en question par deux cloisons rapportées à l'intérieur du boîtier, articulées au sein de ce dernier de telle sorte à pouvoir être animées d'un mouvement de pivotement, ledit boîtier étant là encore relié à une source d'aspiration. Sous l'action de l'aspiration, il se créé un pli cutané venant s'insérer entre les deux cloisons à l'intérieur du boîtier. En raison de la progression dans un sens ou dans l'autre de la tête de massage munie d'un tel dispositif contre la peau du patient, le pli de peau ainsi formé subit un pincement saccadé.

Ce dispositif peut être perfectionné par la mise en oeuvre d'une électrovanne au niveau du circuit d'aspiration, qui permet d'obtenir un fonctionnement en tout ou rien, mais qui permet également de définir un débit contrôlé du flux d'air entre deux valeurs déterminées, avec la possibilité de réglage entre lesdites valeurs.

Une telle électrovanne montée sur le circuit d'aspiration permet donc d'obtenir un fonctionnement séquentiel de pulsation de rythme, tel qu'en cours de l'opération de massage, le taux d'aspiration varie de manière cyclique, provoquant ainsi un effet de vibration, de variation de la force d'aspiration et de prise de peau, améliorant ainsi l'efficacité du traitement et facilitant en outre sa mise en oeuvre.

En l'absence de contrainte, les deux cloisons sont maintenues écartées l'une de l'autre par exemple au moyen de ressorts ou d'aimants, le pivotement desdites cloisons et donc le rapprochement de l'une par rapport à l'autre résultant de l'effet du vide et/ou de la dépression générée à l'intérieur du boîtier.

Si incontestablement, le dispositif décrit dans ce document donne satisfaction, en revanche il s'avère qu'en raison des fuites inéluctables entre le bord inférieur du boîtier et la peau du patient contre lequel il s'applique, le vide ou la dépression peut être rompu(e) rapidement, affectant ce faisant l'efficacité du traitement et notamment, l'action de pincement résultant des deux cloisons.

Au surplus, il n'est pas rare qu'en raison du vide, on observe un coincement de l'une ou des deux cloisons, affectant alors de manière plus importante l'efficacité du traitement.

L'objectif visé par la présente invention est d'optimiser le fonctionnement du dispositif décrit dans ce document et notamment l'efficacité du pincement résultant de l'action desdites cloisons.

### EXPOSE DE L'INVENTION

A cet effet, la présente invention revendiquée vise une tête de massage munie d'un boîtier définissant une chambre interne au niveau de laquelle est formée un pli cutané lorsqu'elle est appliquée sur la peau d'un patient, ledit pli venant prendre appui contre les bords inférieurs de la chambre. Cette chambre est définie par deux parois latérales et par deux parois transversales, lesdites parois transversales étant chacune constituée d'un clapet susceptible d'être animé d'un mouvement de pivotement, de telle sorte à induire le rapprochement et l'éloignement des bords inférieurs desdits clapets au contact avec le pli cutané.

Selon l'invention, le déplacement relatif du clapet est assuré au moyen d'une came rotative motorisée ménagée au sein de la tête de massage, ladite came définissant un chemin de came recevant une rotule rapportée à l'extrémité des clapets, opposée à leur bord inférieur libre au contact de la peau du patient.

En d'autres termes, l'invention consiste en premier lieu, à remplacer la source d'aspiration dans sa fonction de déplacement des clapets ou cloisons transversales par une action purement motorisée résultant de la coopération d'organes montés sur lesdites cloisons avec une came rotative, dont le chemin de came présente au moins une excentrique.

Le pli cutané résulte ainsi de l'accroche mécanique engendrée par le bord inférieur libre des clapets. Celui-ci est avantageusement revêtu d'un matériau à coefficient de frottement élevé, tel que par exemple en élastomère.

Ce faisant, on reproduit de manière efficace la technologie dite du « pincer de Jacquet », consistant à réaliser une succession de pressions dans toute la profondeur de la peau et en tout sens.

La mise en oeuvre de l'actionnement mécanique des clapets pour réaliser ce pli cutané présente l'avantage de garantir le retour des clapets à leur position d'origine, contrairement aux dispositifs de l'art antérieur ne mettant en oeuvre que l'aspiration, qui peut aboutir au « collage » desdits clapets entre eux, annulant toute action de la tête de massage.

Selon l'invention, la came ne comporte qu'un seul chemin de came pour les deux rotules des deux clapets. Comme déjà dit, ce chemin de came n'est pas circulaire, mais présente au moins une excentrique. Cependant, ce chemin de came est symétrique pour induire un rapprochement ou au contraire un éloignement simultané et concomitant des bords inférieurs libres desdits clapets.

Ce chemin de came peut être ellipsoïdal mais peut également adopter un profil sensiblement en forme d'étoile et de manière générale tout profil symétrique, fonction du nombre recherché d'opérations de rapprochement et d'éloignement des bords inférieurs libres des clapets par rotation entière de ladite came.

Selon une caractéristique de l'invention, les rotules reçues au sein du chemin de came sont montées à l'extrémité d'un axe solidaire des clapets.

En outre, l'extrémité des clapets opposée à leur bord inférieur libre est articulée au niveau d'un support des clapets pour permettre justement leur pivotement et notamment le mouvement des bords inférieurs libres de rapprochement et d'éloignement l'un de l'autre.

Cette articulation peut résulter d'une charnière élastique.

L'ensemble support des clapets et les clapets eux-mêmes peuvent être constitués d'une pièce en matière plastique monobloc.

Selon une variante de l'invention, la zone active de la tête de massage est constituée:
- d'un support de clapets, solidarisé à ladite tête, et comportant deux embases rigides articulées sur ledit support, lesdites embases se prolongeant dans la direction opposée au bord libre des clapets par un organe apte à coopérer avec la came rotative ;
- d'une partie active, venant s'emmancher sur l'autre extrémité des embases, et destinée à venir en contact avec la peau.

Cette variante permet tout d'abord de simplifier la réalisation de la tête de massage de l'invention. En effet, le support des clapets muni de ses deux embases peut être monobloc, et notamment réalisé en plastique, et prévoyant une zone amincie afin de constituer charnière. En outre, elle permet de moduler la partie active, en termes de forme géométrique, outre de la nature du matériau qui la constitue, tel que matériau souple, abrasif, parfumé, effet froid. Un tel matériau peut par exemple est constitué de polypropylène, polyéthylène ou polyuréthanne.

Selon une variante plus évoluée de l'invention, on peut ajouter un degré de liberté supplémentaire pour le déplacement des clapets, constitué en l'espèce par un déplacement de ces derniers selon la dimension principale de la tête de massage.

A cet effet, les clapets sont chacun munis d'une lumière orientée selon leur dimension principale, et s'étendant au niveau de leur zone supérieure, ladite lumière coopérant avec un axe perpendiculaire émanant du support des clapets.

De plus, lesdits clapets sont chacun soumis à l'action d'un organe de rappel élastique, en l'espèce constitué d'un ressort, induisant leur positionnement, en l'absence de toute contrainte, en position haute, c'est-à-dire, induisant le positionnement des rotules contre la came rotative.

Ce faisant, on optimise l'action de la tête de massage, rendant inutile toute mise en oeuvre de source d'aspiration conventionnelle. Au surplus, on induit, en raison de ce mouvement « vertical » supplémentaire des clapets un effet de « lifting », ceux-ci induisant lorsqu'ils sont fermés, outre le pincement, également la traction du pli cutané. On aboutit de la sorte à l'optimisation du traitement de la peau en termes d'élasticité, de tonicité et de fermeté de la peau.

Selon une autre variante de l'invention, il peut cependant être envisagé d'associer à la tête de massage les moyens d'aspiration conventionnels connus de l'art antérieur, le conduit d'aspiration débouchant au sein de la chambre interne. Dans cette hypothèse, on améliore ou on facilite la formation du pli cutané, et surtout, on dispose de la faculté d'agir de manière combinée en exerçant une action d'aspiration continue ou non avec une action de massage rythmée et donc discrète, née de l'action des clapets motorisés. Cette combinaison d'effets, que les fréquences respectivement d'ouverture et de fermeture des clapets, et de phase d'aspiration, soit synchrones ou non, permet d'optimiser le processus de circulations sanguine et lymphatique.

L'invention concerne également un dispositif de massage mettant en oeuvre une telle tête de massage. Ce dispositif de massage comporte une source d'énergie électrique propre à actionner le moteur électrique intégré dans la tête de massage et assurant la rotation de la came. Il est également susceptible de comprendre une source de vide ou de dépression associée à la tête de massage lorsque celle-ci en est pourvue.

### BREVE DESCRIPTION DES FIGURES

La manière dont l'invention peut être réalisée et les avantages qui en découlent ressortiront mieux de l'exemple de réalisation qui suit, donné à titre indicatif et non limitatif, à l'appui des figures annexées :
La figure 1 est une représentation schématique en perspective en éclaté de la tête de massage conforme à l'invention.
La figure 2 est une représentation schématique également en éclaté de tête de massage vue en section sagittale.
La figure 3 est une représentation schématique en section sagittale de la tête de massage assemblée conformément à l'invention, les clapets dont elle est munie étant en position éloignée l'un de l'autre.
La figure 4 est une vue analogue à la figure 3 mais dans laquelle les clapets sont en position rapprochée l'un de l'autre.
La figure 5 est une représentation schématique en perspective des clapets caractéristiques de l'invention.
La figure 6 est une représentation schématique vue de dessus de la came conforme à l'invention selon une première forme de réalisation.
La figure 7 est une vue analogue à la précédente selon une seconde forme de réalisation.
Les figures 8a et 8b sont des représentations schématiques en section d'une variante évoluée de l'invention, permettant de conférer auxdits clapets un degré de liberté supplémentaire.
Les figures 9a à 9d illustrent différents phases de rotation de la came et de son action sur les clapets, dans le cadre de la version plus évoluée de l'invention visée au sein des figures 8a et 8b.
Les figures 10a à 10d sont des représentations schématiques des quatre phases précédentes vue de dessus.
La figure 11 est une vue schématique en perspective éclatée d'une variante de réalisation de l'invention.
Les figures 12a et 12b sont des représentations schématiques vue de côté de deux modes de réalisation de cette variante.

### DESCRIPTION DETAILLEE DE L'INVENTION

On a donc illustré en relation avec la figure 1 une représentation schématique en éclaté de la tête de massage **1** conforme à l'invention.

Celle-ci comporte un boîtier constitué de deux parties **2, 11** assemblées l'une avec l'autre par encliquetage, collage ou vissage, réalisées par exemple en matière plastique (et par exemple en POM (polyoxyméthylène), ABS ou polycarbonate pour la partie postérieure **2**, et polycarbonate, notamment transparent pour la partie antérieure **11**), et définissant un volume au sein duquel sont reçus les éléments mécaniques assurant le fonctionnement de la tête.

Ce boîtier fait également fonction de poignée de préhension par l'utilisateur afin de permettre l'application de la tête de massage contre le corps d'un patient.

La partie postérieure **2** dudit boîtier est munie d'un orifice débouchant se prolongeant par un canal **13**, au niveau duquel est susceptible de venir s'adapter une conduite **3** raccordée à une source de vide ou de dépression lorsque l'appareil de massage mettant en oeuvre la tête **1** en est muni.

La partie antérieure **11** de ce boîtier définit une chambre interne et reçoit un ensemble **12** intégrant deux clapets **15** et **16** susceptibles de pivoter autour d'un axe perpendiculaire à la dimension principale de la tête, de telle sorte que leur bord inférieur libre **17**, **18** se rapprochent ou s'éloignent l'un de l'autre, ainsi que cela sera décrit plus en détail ultérieurement.

La partie postérieure **2** définit donc un volume interne au sein duquel est tout d'abord destiné à être reçu un moteur électrique **4**, fixé sur la paroi latérale interne de ladite partie au moyen d'une plaque de fixation **6** vissée dans des fentes **34** ménagées au sein de ladite paroi. Cette plaque **6** est percée en son centre d'un orifice traversant autorisant le passage de l'axe de rotation **5** issu du moteur **4**, et destiné à assurer la rotation d'une came **10**, là encore décrit plus en détail ultérieurement.

Le moteur électrique mis en oeuvre peut être du type à courant continu ou de type brushless. Il est associé à un réducteur, afin de disposer du couple nécessaire à l'actionnement des clapets. Lorsqu'un moteur brushless est mis en oeuvre, on peut avantageusement lui adjoindre un codeur, permettant de gérer la vitesse de sortie de l'arbre moteur et corollairement, la fréquence de battement des clapets.

Ladite plaque **6** est également fixée à l'extrémité inférieure du moteur **4** par des vis additionnelles **8**.

L'axe rotatif **5** du moteur électrique **4** est reçu et collé dans un logement **14** ménagé au sein d'une plaque **9,** fixée au moyen de vis sur la face postérieure de la came rotative **10**.

La came rotative **10** est quant à elle guidée par ajustement au sein du corps **2.**

La face antérieure de la came définit un chemin de came **30** destiné à coopérer avec des moyens appropriés associés aux clapets **15** et **16,** ainsi que décrit plus en détail ci-après.

Ladite came **10** est percée en son centre d'une canalisation traversante **29**, coaxiale avec son axe de rotation, et destinée à permettre le passage d'un moyen de fixation de l'ensemble **12** intégrant lesdits clapets et notamment un caudron ou renflement.

Cette came **10** est réalisée avantageusement en matière plastique par moulage par injection, et typiquement en POM, afin de garantir ses caractéristiques mécaniques, notamment en termes de guidage, de frottement et d'usure.

La chambre interne définie par la partie antérieure **11** du boîtier constitutif de la tête de massage comporte deux cloisons latérales opposées l'une à l'autre **28** et les deux clapets **15** et **16** intégrés dans l'ensemble **12**.

Cet ensemble **12** comprend un système de fixation de type caudron précédemment décrit associé à une plateforme **21**, également munie d'un orifice traversant **22**, colinéaire et coaxial avec le caudron et avec la canalisation traversante **29** ménagée au sein de la came **10**. Lesdits clapets **15** et **16** sont en fait articulés par leur extrémité supérieure opposée aux bords libres **17** et **18** au niveau de cette plateforme **21**, ainsi qu'on peut bien l'observer sur la figure 5. Cette articulation peut avantageusement être constituée d'une charnière élastique d'un type en soi connu.

En outre, ladite extrémité supérieure des clapets **15** et **16**, opposée aux bords inférieurs libres **17** et **18** se prolonge chacune par un axe **25** et **26**, perpendiculaire à l'axe d'articulation desdits clapets sur la plateforme **21**, et dont l'extrémité libre est pourvue d'une rotule **27** respectivement **28**, destinée à coopérer avec le chemin de came **30** ménagé au sein de la came **10**.

Avantageusement, l'ensemble constitué par les deux clapets, la plateforme **21**, les axes **25** et **26** et les rotules **27** et **28** est réalisé en matière plastique et constitue une seule et même pièce. En tout état de cause, chacun des axes **25** et **26** est rigidement solidarisé au clapet qui lui est associé, de telle sorte à induire son déplacement par rapport à l'axe d'articulation de ce dernier, en fonction du cheminement de la rotule correspondante **27** et **28** dans le chemin de came **30**.

Le bord inférieur libre **17 e**t **18** des clapets **15** et **16** est avantageusement de forme convexe, afin de favoriser le contact avec la peau du patient. Par ailleurs, lesdits clapets, lorsqu'ils sont en position éloignée l'un de l'autre, ainsi que par exemple représenté sur la figure 3, viennent prendre appui contre l'extrémité antérieure de la partie antérieure **11** du boîtier de la tête de massage et présentent à cet effet un épaulement **19** respectivement **20.**

En raison de l'articulation **23** et **24** des clapets sur la plateforme **21**, on conçoit donc que les clapets **15** et **16** sont susceptibles de pouvoir se rapprocher ou s'éloigner l'un de l'autre au sein de la chambre interne définie par la partie antérieure **11** du boîtier, ce déplacement intervenant dans un plan parallèle aux parois latérales **28** définissant également la chambre interne de la tête de massage.

Conformément à l'invention, le chemin de came **30** de la came **10** présente une symétrie par rapport à au moins un axe passant par le plan dans lequel il s'inscrit et par le centre de rotation de ladite came. Il présente en outre au moins un excentrique. Dans la forme de réalisation représentée en figure 6, ce chemin de came est de forme ellipsoïdale. Ce faisant, les rotules **27** et **28** des deux clapets **15** et **16** suivent exactement un profil symétrique l'un de l'autre par rapport à un plan passant par l'axe de rotation de la came d'une part et perpendiculaire aux parois latérales **28.** Avec le profil ellipsoïdale représenté en figure 6, chaque rotation de 360° de la came **10** induit de fait deux battements de chacun des deux clapets.

En revanche ce chemin de came peut adopter d'autres profils, toujours symétriques et par exemple un profil du type de celui de la figure 7. Dans cette configuration, chaque rotation de la came **10** de 360° induit quatre battements de chacun des clapets.

On conçoit ainsi qu'en adaptant la vitesse de rotation du moteur **4**, et donc de la came **10**, on peut sélectionner la vitesse et le nombre de battements desdits clapets, et donc l'intensité du traitement et notamment du pincement généré par les clapets.

Partant, on optimise de manière significative l'efficacité de cette action de pincement.

Selon une version avantageuse de l'invention, et plus particulièrement décrite en relation avec les figures 8 à 10, on confère aux clapets **15** et **16** un degré de liberté supplémentaire, constitué par un déplacement vertical (sur lesdites figures) de ceux-ci.

A cet effet, on ménage en zone supérieure de chacun desdits clapets, une lumière **31, 32,** en l'espèce traversante, et s'étendant linéairement selon la dimension principale de chacun d'eux. En outre, la plateforme **21** assurant la fonction de support desdits clapets se prolonge en direction de l'extrémité inférieure de la tête de massage par une paroi latérale **35,** de laquelle émanent deux axes **33, 34,** représentés de manière horizontale sur les figures, et orientées de manière générale perpendiculairement par rapport à la dimension principale des clapets ou des lumières. Ces axes **33, 34** traversent et coopèrent avec les lumières **31, 32,** et assurent le support des clapets au sein du corps **2, 11**.

Deux ressorts, respectivement **36** et **37,** dont l'un des points d'application est constitué par les axes **33** et **34,** et exerçant leur poussée en direction de la came **10** en raison du positionnement de leur autre point d'application sur l'axe **25, 26** prolongeant chacun des deux clapets, induisent le positionnement des clapets en position haute, c'est à dire, tendent à pousser systématiquement lesdits clapets contre le chemin de came.

Bien évidemment, dans cette configuration, lesdits clapets ne sont plus liés à la plateforme **21** par une charnière, du type de celle décrite (sous les références **23** et **24**) dans le mode de réalisation précédent, pour justement autoriser un débattement vertical desdits clapets.

On a représenté sur les figures 9a à 9d, et sur les figures 10a à 10d le positionnement de la came **10,** respectivement pour 0°, 30°, 60° et 90°. On peut ainsi observer la variation d'altitude Δ1 des clapets en fonction de la rotation de la came.

Ce faisant, on favorise la formation du pli cutané, permettant définitivement de s'affranchir de toute source d'aspiration. Au surplus, on peut réaliser un effet de « lifting » sur la peau traitée, puisque simultanément avec le pincement de la peau entre les clapets, donc lorsque ceux-ci sont en position fermée (figure 8b), on induit une traction d'amplitude Δ1 sur le pli de peau ainsi pincé.

On travaille ce faisant l'élasticité, la tonicité et la fermeté de la peau.

On a représenté en relation avec les figures 11 et 12 une autre variante de la tête de massage de l'invention.

Selon cette variante, la zone active de la tête de massage comprend tout d'abord une entité structurelle unique, rapportée sur le reste de ladite tête. Cette entité structurelle est constituée par la plateforme **21** munie du caudron **50**, et de laquelle émanent deux embases **38, 39**, rigides, et articulées sur deux bords opposés de ladite plateforme par des charnières **23, 24**.

Les embases **38**, **39** se prolongent chacune par un axe **25** et **26**, perpendiculaire à l'axe d'articulation desdites embases sur la plateforme **21**, et dont l'extrémité libre est pourvue d'une rotule **27** respectivement **28**, destinée à coopérer avec le chemin de came **30** ménagé au sein de la came **10**.

La partie active des clapets, destinée à venir au contact de la peau, est constituée d'une zone indépendante **42, 43** venant s'emmancher sur les embases respectives **38, 39,** lesdites zones étant pourvues à cet effet d'un logement de forme complémentaire **44, 45,** jusqu'à ce que le bord supérieur **46, 47** desdites zones vienne prendre appui sur un épaulement **48**, **49** ménagés sur lesdites embases.

La solidarisation effective de ces zones **42, 43** sur les embases respectives **38, 39** est par exemple assurée par la coopération de l'extrémité inférieure des axes **25, 26,** munis à cet effet d'excroissances radiales **40, 41** avec un logement dédié **50, 51** prolongeant les logements **44, 45.**

L'ensemble constitué par la plateforme **21**, le caudron **50** et les embases **38, 39** est avantageusement réalisé en matière plastique et est monobloc. Dans ce cas, lesdites embases sont percées d'un orifice traversant, afin de permettre l'introduction des axes **25**, **26**, ceux-ci étant en outre munis d'une saillie radiale **51, 52** venant prendre appui sur le bord supérieur des embases, et ainsi limiter leur débattement et assurer leur fonction de transmission de mouvement aux clapets.

Comme on peut l'observer au sein des figures 12a et 12b, les zones **42, 43** peuvent prendre différentes configurations, au choix de l'opérateur. En outre, elles peuvent être réalisées en différents matériaux, et notamment en matériau souple, et/ou abrasif, voire exciper des odeurs parfumées ou générer un effet glaçon, tel que par exemple du polypropylène, polyéthylène ou polyuréthanne.

Ainsi que rappelé précédemment, il est possible d'associer cette tête de massage à une source de vide ou de dépression, notamment dans le cas où les clapets ne disposent pas du degré de liberté supplémentaire, décrit en relation avec les figures 8 à 10. Dans cette configuration, l'air passe au sein du corps **2, 11** autour du moteur électrique **4.** On peut ainsi accentuer la formation du pli cutané au sein de la chambre interne entre lesdits clapets et donc travailler de manière plus profonde le tissu cutané. Au surplus, il est possible avec cette aspiration, susceptible d'être régulée, de réaliser un traitement continu ou non du massage sur le pli cutané réalisé.

De par la mise en oeuvre d'une électrovanne, qui ainsi que rappelé en préambule, permet d'obtenir un fonctionnement en tout ou rien, mais qui permet également de définir un débit contrôlé du flux d'air entre deux valeurs déterminées, avec la possibilité de réglage entre lesdites valeurs, on peut jouer sur le synchronisme ou au contraire le caractère aléatoire entre la fréquence de battements des clapets (par voie mécanique) et la fréquence des phases d'aspiration, permettant ainsi de favoriser la circulation sanguine et lymphatique, ou d'obtenir un effet de « stretching ».

En raison de cette conjonction de moyens, on aboutit à une action de masser pincer plus efficace notamment pour le raffermissement de la peau.

## Revendications

1. Tête de massage munie d'un boîtier (2, 11) définissant une chambre interne au niveau de laquelle est formée un pli cutané lorsqu'elle est appliquée sur la peau d'un patient, ledit pli venant prendre appui contre les bords inférieurs de la chambre, cette dernière étant définie par deux parois latérales (28) et par deux parois transversales (15, 16), lesdites parois transversales étant chacune constituée d'un clapet susceptible d'être animé d'un mouvement de pivotement, de telle sorte à induire le rapprochement et l'éloignement des bords inférieurs (17, 18) desdits clapets au contact avec le pli cutané, ***caractérisée* en ce que** le déplacement relatif des clapets est assuré au moyen d'une came rotative motorisée (10) ménagée au sein de la tête de massage, ladite came définissant un chemin de came (30) coopérant avec un organe associé auxdits clapets, apte à induire le mouvement de pivotement de ces derniers.

2. Tête de massage selon la revendication 1, ***caractérisée* en ce que** l'organe associé aux clapets (15, 16) est constitué par une rotule (27, 28), rapportée par l'intermédiaire d'un axe (25, 26) solidaire de l'extrémité des clapets, opposée à leur bord inférieur libre (17, 18) au contact de la peau du patient.

3. Tête de massage selon l'une des revendications 1 et 2, ***caractérisée* en ce que** la came (10) ne comporte qu'un seul chemin de came (30) pour les deux clapets, ledit chemin de came (30) comportant au moins une excentrique, et présentant une symétrie par rapport à au moins un axe passant par le plan dans lequel il s'inscrit et par le centre de rotation de ladite came.

4. Tête de massage selon la revendication 3, ***caractérisée* en ce que** le chemin de came (30) est ellipsoïdal.

5. Tête de massage selon l'une des revendications 1 à 4, ***caractérisée* en ce que** l'extrémité des clapets-(15, 16) opposée à leur bord inférieur libre (17, 18) est articulée (23, 24) au niveau d'un support (21) des clapets pour permettre leur pivotement et notamment le mouvement des bords inférieurs libres de rapprochement et d'éloignement l'un de l'autre.

6. Tête de massage selon la revendication 5, ***caractérisée* en ce que** le support des clapets et les clapets eux-mêmes sont constitués d'une pièce en matière plastique monobloc, et **en ce que** l'articulation est constituée par une charnière élastique.

7. Tête de massage selon l'une des revendications 5 et 6, ***caractérisée* en ce que** la zone active de la tête de massage est constituée :
• d'un support de clapets (21), solidarisé à ladite tête, et comportant deux embases rigides (38, 39) articulées sur ledit support, lesdites embases se prolongeant dans la direction opposée au bord libre (17, 18) des clapets par un organe 25 - 28) apte à coopérer avec la came rotative (30) ;
• et d'une partie active ou zone active (42, 43), venant s'emmancher sur l'autre extrémité des embases, et destinée à venir en contact avec la peau.

8. Tête de massage selon la revendication 7, ***caractérisée* en ce que** l'ensemble constitué par le support (21) et les embases (38, 39) est monobloc.

9. Tête de massage selon l'une des revendications 7 et 8, ***caractérisée* en ce que** les zones actives (42, 43) adoptent différentes configurations, au choix de l'opérateur.

10. Tête de massage selon l'une des revendications 7 à 9, ***caractérisée* en ce que** les zones actives (42, 43) sont réalisées en un matériau souple, et/ou abrasif, voire susceptible d'exciper des odeurs parfumées ou générer un effet glaçon.

11. Tête de massage selon l'une des revendications 1 à 4, ***caractérisée* en ce que** les clapets (15, 16) sont chacun munis d'une lumière (31, 32) orientée selon leur dimension principale et s'étendant au niveau de leur zone supérieure, c'est-à-dire opposée à bords inférieurs libres, lesdites lumières coopérant chacune avec un axe (33, 34) perpendiculaire à ces dernières émanant d'un support (35) des clapets au sein de la tête de massage, lesdits clapets étant chacun soumis à l'action d'un organe de rappel élastique (36, 37) induisant la poussée permanente des rotules (27, 28) associées aux clapets contre le chemin de came (30).

12. Dispositif de massage mettant en oeuvre tête de massage selon l'une des revendications 1 à 11, et comportant une source d'énergie électrique propre à actionner le moteur électrique (4) intégré dans la tête de massage et assurant la rotation de la came.

13. Dispositif de massage selon la revendication 12, ***caractérisé* en ce qu'**il comprend également une source de vide ou de dépression, communiquant avec la tête de massage, et destiné à générer au sein de la chambre interne de cette dernière une dépression apte à engendrer l'aspiration de la peau du patient, et à constituer un pli cutané au sein de ladite chambre interne.

14. Dispositif de massage selon la revendication 13, ***caractérisé* en ce que** la source de vide ou de dépression est gérée au moyen d'une électrovanne.

15. Dispositif de massage selon la revendication 14, ***caractérisé* en ce que** la fréquence des phases d'aspiration générée par la source de vide ou de dépression et la fréquence des battements des clapets est synchrone ou non.

## Patentansprüche

1. Massagekopf, der mit einem Gehäuse (2, 11) versehen ist, das eine innere Kammer definiert, an der eine Hautfalte gebildet wird, wenn er an die Haut eines Patienten angelegt ist, wobei die Falte gegen die unteren Kanten der Kammer zur Anlage kommt, wobei die Kammer durch zwei Seitenwände (28) und zwei Querwände (15, 16) definiert ist, wobei die Querwände jeweils durch eine Klappe gebildet sind, die in eine Schwenkbewegung versetzt werden kann, so dass die Annäherung bzw. Beabstandung der unteren Kanten (17, 18) der Klappen bei Kontakt mit der Hautfalte veranlasst wird, **dadurch gekennzeichnet, dass** die relative Bewegung der Klappen mittels eines motorbetriebenen, innerhalb des Massagekopfes angeordneten Drehnockens (10) sichergestellt ist, wobei der Nocken eine Nockenbahn (30) definiert, die mit einem Organ zusammenwirkt, das den Klappen zugeordnet ist und geeignet ist, deren Schwenkbewegung zu veranlassen.

2. Massagekopf nach Anspruch 1, **dadurch gekennzeichnet, dass** das den Klappen (15, 16) zugeordnete Organ durch ein Kugelgelenk (27, 28) gebildet ist, das mittels eines Achsbolzens, der mit dem Ende der Klappen fest verbunden ist, welches deren unterer freier, die Haut des Patienten berührender Kante (17, 18) entgegengesetzt ist, angebracht ist.

3. Massagekopf nach einem der Ansprüche 1 und 2, **dadurch gekennzeichnet, dass** der Nocken (10) eine einzige Nockenbahn (30) für beide Klappen aufweist, wobei die Nockenbahn (30) mindestens eine Exzentrizität und eine Symmetrie in Bezug auf mindestens eine Achse aufweist, welche die Ebene, der sie einbeschrieben ist, und das Drehzentrum des Nockens durchquert.

4. Massagekopf nach Anspruch 3, **dadurch gekennzeichnet, dass** die Nockenbahn (30) ellipsoid ist.

5. Massagekopf nach einem der Ansprüche 1 bis 4, **dadurch gekennzeichnet, dass** das Ende der Klappen (15, 16), das deren unterer freier Kante (17, 18) entgegengesetzt ist, an einem Klappenträger (21) angelenkt ist (23, 24), um deren Schwenkung, und insbesondere die Bewegung des Annäherns und des Beabstandens der unteren freien Kanten zueinander bzw. voneinander zu ermöglichen.

6. Massagekopf nach Anspruch 5, **dadurch gekennzeichnet, dass** der Klappenträger und die Klappen selbst durch einen einstückigen Kunststoffteil gebildet sind und dass das Gelenk durch ein elastisches Scharnier gebildet ist.

7. Massagekopf nach einem der Ansprüche 5 und 6, **dadurch gekennzeichnet, dass** der aktive Bereich des Massagekopfes durch Folgendes gebildet ist:
- einen Klappenträger (21), der mit dem Kopf fest verbunden ist und zwei steife Ansatzstücke (38, 39) aufweist, welche an dem Träger angelenkt sind, wobei die Ansatzstücke in entgegengesetzter Richtung zur freien Kante (17, 18) der Klappen durch ein Organ (25, 28), das geeignet ist, mit dem Drehnocken (30) zusammenzuwirken, verlängert werden,
- einen aktiven Abschnitt bzw. Bereich (42, 43), der auf das andere Ende der Ansatzstücke aufgesteckt wird und dazu bestimmt ist, mit der Haut in Berührung zu kommen.

8. Massagekopf nach Anspruch 7, **dadurch gekennzeichnet, dass** die Anordnung aus dem Träger (21) und den Ansatzstücken (38, 39) einstückig ist.

9. Massagekopf nach einem der Ansprüche 7 und 8, **dadurch gekennzeichnet, dass** die aktiven Bereiche (42, 43) je nach Wahl der Bedienperson unterschiedliche Formen annehmen.

10. Massagekopf nach einem der Ansprüche 7 bis 9, **dadurch gekennzeichnet, dass** die aktiven Bereiche (42, 43) aus einem flexiblen und/oder abrasiven Material hergestellt sind oder sogar aus einem Material, das Düfte ausströmen oder einen Kühleffekt erzeugen kann.

11. Massagekopf nach einem der Ansprüche 1 bis 4, **dadurch gekennzeichnet, dass** die Klappen (15, 16) jeweils mit einer Öffnung (31, 32) versehen sind, die nach deren Hauptausdehnung gerichtet ist und sich an deren oberem Bereich erstreckt, d. h. an dem Bereich, der unteren freien Kanten entgegengesetzt ist, wobei die Öffnungen jeweils mit einem Stift (33, 34) zusammenwirken, der senkrecht hierzu verläuft und von einem Klappenträger (35) innerhalb des Massagekopfes ausgeht, wobei die Klappen jeweils der Einwirkung eines elastischen Rückstellorgans (36, 37) ausgesetzt sind, das den Dauerdruck der den Klappen zugeordneten Kugelgelenke (27, 28) gegen die Nockenbahn (30) veranlasst.

12. Massagevorrichtung, bei der ein Massagekopf nach einem der Ansprüche 1 bis 11 eingesetzt wird und die eine Stromquelle aufweist, die geeignet ist, den Elektromotor (4) zu betätigen, der in dem Massagekopf integriert ist und die Nockendrehung sicherstellt.

13. Massagevorrichtung nach Anspruch 12, **dadurch gekennzeichnet, dass** sie ferner eine Vakuum- bzw. Unterdruckquelle umfasst, die mit dem Massagekopf in Verbindung steht und dazu bestimmt ist, innerhalb dessen innerer Kammer einen Unterdruck zu erzeugen, der geeignet ist, das Ansaugen der Patientenhaut zu bewirken und eine Hautfalte innerhalb der inneren Kammer zu bilden.

14. Massagevorrichtung nach Anspruch 13, **dadurch gekennzeichnet, dass** die Vakuum- bzw. Unterdruckquelle mittels eines Magnetventils gesteuert wird.

15. Massagevorrichtung nach Anspruch 14, **dadurch gekennzeichnet, dass** die Frequenz der Phasen des durch die Vakuum- bzw. Unterdruckquelle erzeugten Ansaugens und die Klappenschlagfequenz synchron oder nicht synchron sind.

## Claims

1. Massage head fitted with a case (2, 11) defining an internal chamber in which a skinfold is formed when it is applied to the skin of a patient, said fold pressing against the lower edges of the chamber, the latter being defined by two lateral walls (28) and by two transverse walls (15, 16), said transverse walls each comprising a clack valve able to be driven in a swivelling motion, so as to cause the lower edges (17, 18) of said clack valves in contact with the skinfold to come closer together and move further apart, **characterized in that** the relative displacement of the clack valves is ensured by means of a motorized rotary cam (10) provided within the massage head, said cam defining a cam path (30) engaging with a component associated with said clack valves, capable of causing the swivelling motion thereof.

2. Massage head as claimed in claim 1, **characterized in that** the component associated with the clack valves (15, 16) comprises a ball joint (27, 28), added by means of an axis (25, 26) integral with the end of the clack valves, opposite the free lower edge (17, 18) thereof in contact with the patient's skin.

3. Massage head as claimed in one of claims 1 and 2, **characterized in that** the cam (10) comprises only one cam path (30) for the two clack valves, said cam path (30) comprising at least one eccentric, and displaying symmetry relative to at least one axis passing through the plane of which it is part and through the centre of rotation of said cam.

4. Massage head as claimed in claim 3, **characterized in that** the cam path (30) is ellipsoidal.

5. Massage head as claimed in one of claims 1 to 4, **characterized in that** the end of the clack valves (15, 16) opposite the free lower edge (17, 18) thereof is articulated (23, 24) on a clack valve carrier (21) so that they can swivel and in particular so that the free lower edges can move closer to one another or move further apart.

6. Massage head as claimed in claim 5, **characterized in that** the clack valve carrier and the clack valves themselves comprise a part made out of a plastic material cast in one piece, and **in that** the articulation comprises a resilient hinge.

7. Massage head as claimed in one of claims 5 and 6, **characterized in that** the active area of the massage head comprises:
• a clack valve carrier (21), secured to said head, and comprising two rigid sub-plates (38, 39) articulated on said support, said sub-plates extending in the direction opposite to the free edge (17, 18) of the clack valves by a component 25 - 28) capable of engaging with the rotary cam (30);
• and an active part or active area (42, 43), which is fixed onto the other end of the sub-plates, and intended to come into contact with the skin.

8. Massage head as claimed in claim 7, **characterized in that** the assembly comprising the carrier (21) and the sub-plates (38, 39) is cast in one piece.

9. Massage head as claimed in one of claims 7 and 8, **characterized in that** the active areas (42, 43) adopt different configurations, chosen by the operator.

10. Massage head as claimed in one of claims 7 to 9, **characterized in that** the active areas (42, 43) are made out of a material that is flexible and/or abrasive, or even able to support scented odours or generate an ice-cube effect.

11. Massage head as claimed in one of claims 1 to 4, **characterized in that** the clack valves (15, 16) are each fitted with an aperture (31, 32) orientated in accordance with the principal dimension thereof and extending in the upper area thereof, in other words opposite free lower edges, said apertures each engaging with an axis (33, 34) perpendicular thereto coming from a clack valve support (35) within the massage head, said clack valves each being subject to the action of a resilient return component (36, 37) causing the permanent thrust of the ball joints (27, 28) associated with the clack valves against the cam path (30).

12. Massage device employing a massage head as claimed in one of claims 1 to 11, and comprising an electrical power source suitable for actuating the electric motor (4) included in the massage head and rotating the cam.

13. Massage device as claimed in claim 12, **characterized in that** it also includes a vacuum or negative pressure source, communicating with the massage head, and intended to generate within the internal chamber thereof a negative pressure capable of generating suction on the patient's skin, and forming a skinfold within said internal chamber.

14. Massage device as claimed in claim 13, **characterized in that** the vacuum or negative pressure source is controlled by means of a solenoid valve.

15. Massage device as claimed in claim 14, **characterized in that** the frequency of the suction phases generated by the vacuum or negative pressure source and the frequency of clack valve flutter is or is not synchronous.
